# EUROPÄISCHE PATENTSCHRIFT

(11) **EP 2 467 527 B1**
(45) Veröffentlichungstag und Bekanntmachung des Hinweises auf die Patenterteilung: **04.06.2014**
(21) Anmeldenummer: 10742462.4
(22) Anmeldetag: 02.08.2010
(51) Int. Cl.: D06F 39/02, D06F 58/20, D06F 58/00

(54) **LUFTENTFEUCHTER ZUM EINSATZ IN EINEM TROCKNER**
AIR DEHUMIDIFIER FOR USE IN A DRYER
DÉSHUMIDIFICATEUR D'AIR UTILISABLE DANS UN SÈCHE-LINGE

(30) Priorität: 17.08.2009 DE 102009028594
(43) Veröffentlichungstag der Anmeldung: 27.06.2012
(73) Patentinhaber: Henkel AG & Co. KGaA, 40589 Düsseldorf (DE)
(72) Erfinder: SIEBEN, Fabian, 51379 Leverkusen (DE); VÖLKEL, Theodor, 40699 Erkrath (DE)
(86) Internationale Anmeldenummer: PCT/EP2010/061223
(87) Internationale Veröffentlichungsnummer: WO 2011/020694

(56) Entgegenhaltungen:
- DE-A1-102007 001 996
- DE-A1-102007 033 494
- US-A1- 2004 038 842
- US-A1- 2005 148 479
- US-A1- 2008 104 856

## Beschreibung

Die Erfindung betrifft eine Trocknungsvorrichtung, umfassend einen Formkörper, der einen durch eine innere Wand oder mehrere innere Wände gebildeten Hohlraum und eine äußere Wand oder mehrere äußere Wände aufweist. Die Erfindung betrifft auch die Verwendung einer solchen Trocknungsvorrichtung.

In vielen Haushalten werden inzwischen Trockner verwendet werden, um Wäsche durch Heißluft zu trocknen. Die Trockner werden beruhend auf dem Trocknungsverfahren typischerweise in einen Ablufttrockner, einen Kondensationstrockner und einen Wärmepumpentrockner kategorisiert.

Im Ablufttrockner wird nach dem Trocknen von Wäsche erzeugte feuchte Luft nach außen geführt. Im Kondensationstrockner wird nach dem Trocknen von Wäsche erzeugte feuchte Luft mit Außenluft wärmegetauscht, und die feuchte Luft wird kondensiert, um in trockene Luft umgewandelt zu werden. Dann wird die trockene Luft erwärmt und der Wäsche wieder zugeführt. Ein Wärmepumpentrockner funktioniert nach dem Prinzip der Wärmepumpe. So heizt der heiße Teil der Wärmepumpe die Zuluft auf und am kalten Teil kondensiert die Feuchtigkeit der Abluft.

Obwohl Wärmepumpentrockner schon deutlich weniger Energie verbrauchen als Kondensations- oder Ablufttrockner sind Wäschetrockner stromintensiv und gehören zu den größten Stromverbrauchern in einem Haushalt. Um den Trocknungsvorgang im Wäschetrockner zu verkürzen und so den Stromverbrauch zu reduzieren, sollte die Wäsche zuvor in der Waschmaschine bei einer hohen Schleuderdrehzahl geschleudert werden. Denn je geringer die Restfeuchte der gewaschenen Wäsche ist, desto geringer ist auch die Trockenzeit im Trockner. Allerdings führen hohe Schleuderzahlen bei vielen Textilien zu deutlich höheren Knitterfalten.

In der US 2008/0104856 A1 wird ein Ball mit Öffnungen zum Einsatz in einem Trockner beschrieben, der zumindest teilweise mit einem hydrophilen Gewebe, welches Feuchtigkeit von nasser Wäsche absorbiert und selber extrem schnell trocknet, beschichtet ist. Das Innere des Balls kann dazu dienen, Feuchtigkeit von dem hydrophilen Gewebe aufzunehmen.

Das Dokument US-A1-2004/0038842 offenbart eine Vorrichtung zur Anwendung in einem Wäschetrockner, umfassend einen Formkörper, der einen durch mehrere innere Wände gebildeten Hohlraum und mehrere äußere Wände aufweist, wobei sich zwischen den inneren Wände und den äußeren Wände ein superabsorbierendes Material befindet und wenigstens eine Wand für Wasser und/oder Wasserdampf durchlässig ist.

Es besteht allerdings weiter Bedarf, Maßnahmen bereit zustellen, die die Zeit zum Trocknen von Wäsche in einem Trockner weiter reduzieren. Insbesondere besteht ein Bedarf an Maßnahmen, die keine technischen Umbauten an den Wäschetrocknern notwendig machen.

Dieser Bedarf wird gedeckt durch eine Trocknungsvorrichtung zur Anwendung in einem Wäschetrockner, umfassend einen Formkörper, der einen durch eine innere Wand oder mehrere innere Wände gebildeten Hohlraum und eine äußere Wand oder mehrere äußere Wände aufweist, wobei sich zwischen der/den inneren Wand/Wände und der/den äußeren Wand/Wände ein superabsorbierendes Material befindet und wenigstens eine Wand für Wasser und/oder Wasserdampf durchlässig ist.

Die Anwesenheit eines superabsorbierenden Materials während des Trocknungsprozesses bewirkt, dass Wasser und/oder durch Verdampfung des Wassers aus der zu trocknenden Wäsche entstehender Wasserdampf von dem superabsorbierenden Material absorbiert und somit schneller aus dem System entfernt werden, als durch die Abluft-, Kondensations- oder Wärmepumpenprozesse allein. Dies führt zu einer Reduktion der Trockenzeit.

Es ist bevorzugt, dass das superabsorbierende Material ausgewählt ist aus der Gruppe der vernetzten Polyacrylsäuren, Copolymeren von Acrylsäure, Copolymeren von Acrylamid, Pfropfpolymerisaten von Stärke, vernetzten Stärken, Zellulosederivate und Mischungen daraus. Diese Materialien sind bekannte, Wasser(dampf) absorbierende Materialien mit hoher Absorptionskapazität.

Weiterhin ist bevorzugt, dass die Trocknungsvorrichtung im Wesentlichen kügelförmig ist. Eine im Wesentliche kugelförmige Form der Trocknungsvorrichtung bewirkt, dass die Trocknungsvorrichtung während des Betriebs gleichmäßig in der Trocknertrommel bewegt wird, sich weniger leicht mit der Wäsche verhakt und/oder die Geräuschemission, hervorgerufen durch die Trocknungsvorrichtung, möglichst gering ist.

Der in den Formkörper eintretende Wasserdampf wird erfindungsgemäß im Hohlraum kondensiert.

An einer Wasser-haltigen Oberfläche, die flüssiges Wasser vom darüber liegenden Luftvolumen trennt, stellt sich bei konstanter Temperatur ein Gleichgewichtszustand ein. Im Gleichgewichtszustand sind die Kondensationsrate und Verdunstungsrate gleich, dass heißt pro Zeiteinheit treten ebenso viele Wassermoleküle vom Wasser in die Luft wie von der Luft ins Wasser. Die im Gleichgewichtszustand vorliegende Konzentration von Wassermolekülen in der Luft ist die Sättigungskonzentration.

Erhöht man kontinuierlich durch geeignete Maßnahmen die Zufuhr von Wassermolekülen in dem Hohlraum des Formkörpers über deren Sättigungskonzentration (Übersättigung), nutzt der Wasserdampf eine sich darbietende Kondensationsfläche, um seine Konzentration durch heterogene Kondensation auf die Sättigungskonzentration zu senken. Somit wird auch kontinuierlich Wasserdampf aus dem System "flüssiges Wasser in der feuchten Wäsche" ↔ "Wasserdampf in der Trocknertrommel" entzogen und mehr Wasser verdunstet aus der feuchten Wäsche.

Durch die erfindungsgemäße Maßnahme, dass der Formkörper eine Öffnung aufweist, die derart gestaltet ist, dass sie den Austritt von Wasserdampf aus dem Formkörper erschwert, kann auf einfache Weise die Sättigungskonzentration innerhalb des Hohlraums überschritten und eine heterogene Kondensation des Wasserdampfs bewirkt werden.

Es ist besonders bevorzugt, dass sich im Inneren des Hohlraums ein Material mit einer Wärmeleitfähigkeit ≤ 2 W/(cm · K) (bestimmt nach DIN 52 612) befindet.

In einer vorteilhaften Ausführungsform der Erfindung ist/sind die im Hohlraum befindliche(n) Seite(n) der inneren Wand/Wände aus einem Material mit einer Wärmeleitfähigkeit ≤ 2 W/(cm · K) (bestimmt nach DIN 52 612) gebildet.

In einer weiteren, vorteilhaften Ausführungsform der Erfindung ist/sind die im Hohlraum befindliche(n) Seite(n) der inneren Wand/Wände zumindest teilweise mit einem Material mit einer Wärmeleitfähigkeit ≤ 2 W/(cm · K) (bestimmt nach DIN 52 612) beschichtet.

In noch einer weiteren, vorteilhaften Ausführungsform der Erfindung ist der Hohlraum des Formkörpers vollständig mit einem Material mit einer Wärmeleitfähigkeit ≤ 2 W/(cm · K) (bestimmt nach DIN 52 612) ausgefüllt.

In allen Ausführungsformen der Erfindung kondensiert der in den Hohlraum gelangende Wasserdampf an dem Material mit der geringen Wärmeleitfähigkeit und wird so dem System "flüssiges Wasser in der feuchten Wäsche" ↔ "Wasserdampf in der Trocknertrommel" entzogen.

Ist der Hohlraum des Formkörpers vollständig mit einem Material mit einer Wärmeleitfähigkeit ≤ 2 W/(cm · K) ausgefüllt, so ist es vorteilhaft, dass die äußere(n) Wand/Wände des Formkörpers durch eine unidirektionale Membran umfassen, die Wasserdampf in den Formkörper eintreten, aber nicht heraus lässt.

In einer alternativen Ausführungsform sind die innere(n) Wand/Wände des Formkörpers aus einem polymeren Material gebildet, welches sich im Betrieb des Wäschetrockners ausdehnt. In einer weiteren, ebenfalls vorteilhaften Ausführungsform der Erfindung befindet sich im Hohlraum des Formkörpers ein polymeres Material in Form eines Ballons, welches sich im Betrieb des Wäschetrockners ausdehnt.

Bei Betrieb des Wäschetrockners dehnt sich das polymere Material aus und der Umfang des Hohlraums bzw. des Ballons nimmt zu. Durch die Volumenzunahme entsteht im Inneren des Hohlraums bzw. Ballons ein Unterdruck und feuchte, warme Luft aus der Trocknertrommel wird angezogen. Wasserdampf aus der feuchten, warmen Luft kondensiert anschließend auf der inneren Oberfläche des Hohlraums bzw. des Ballons.

Es ist insbesondere bevorzugt, dass die innere(n) Wand/Wände des Formkörpers wasserdurchlässige Öffnungen aufweisen.

Durch diese Öffnungen gelangt das in dem Hohlraum kondensierte Wasser zu dem superabsorbierenden Material und wird von diesem irreversibel absorbiert.

Die Erfindung betrifft auch die Verwendung einer Trocknungsvorrichtung, umfassend einen Formkörper, der einen durch eine innere Wand oder mehrere innere Wände gebildeten Hohlraum und eine äußere Wand oder mehrere äußere Wände aufweist, wobei sich zwischen der/den inneren Wand/Wände und der/den äußeren Wand/Wände ein superabsorbierendes Material befindet und wenigstens eine Wand für Wasser und/oder Wasserdampf durchlässig ist, in einem Wäschetrockner zur Verringerung der Trockenzeit.

Im Folgenden soll die Erfindung unter anderem anhand von Beispielen eingehender beschrieben werden.

Die Trocknungsvorrichtung umfasst einen Formkörper, der in seinem Inneren einen durch eine oder mehrere innere Wände gebildeten Hohlraum aufweist.

Der Formkörper ist vorzugsweise im Wesentlichen kugelförmig und weist somit nur eine innere Wand auf. Der Formkörper kann alternativ auch eine andere Form aufweisen und beispielsweise eiformig, würfelförmig, quadratisch, quaderförmig, scheibenförmig oder zylindrisch sein. Mit Ausnahme eines eiförmigen Hohlraums weist der Hohlkörper dann mehrere Wände, nämlich zwei gegenüberliegende Basiswände und eine Seitenwand auf. Es kann bevorzugt sein, dass der Formkörper keine ebene Wand aufweist. Es kann bevorzugt sein, dass die Wand eines eiförmigen oder eines kugelförmigen Formkörpers einen Bereich mit geringer Krümmung aufweist, so dass die Trocknungsvorrichtung eine Standfläche aufweist. Es kann bei würfelförmigen, quadratischen oder quaderförmigen Formkörpern bevorzugt sein, dass die Ecken der Hohlkörper abgerundet sind.

Die innere(n) Wand/Wände können entweder formstabil sein oder sich beim Betrieb des Wäschetrockners ausdehnen.

Ist/sind die innere(n) Wand formstabil, so ist/sind diese vorzugsweise aus einem thermoplastischem Polymer wie Polyvinylchlorid (PVC), Polyethylen mit hoher oder niedriger Dichte (HDPE oder LDPE), Polyethylenterephthalat (PET), Polypropylen (PP), Polystyrol, Polyamid oder Mischungen daraus.

Diese thermoplastischen Polymere weisen eine niedrige Wärmeleitfähigkeit von ≤ 2 W/(cm · K) auf.

Die Wärmeleitfähigkeit ist eine Maßzahl für die Wärmeleitung in einem homogenen Körper und hat die Dimension W/(cm · K). Die Wärmeleitfähigkeit (bestimmt nach DIN 52 612) von Polyvinylchlorid beträgt 0,15 W/(cm · K), von Polyethylen mit hoher Dichte 0,41 W/(cm · K), von Polyethylen mit hoher Dichte 0,3 W/(cm · K), von Polyamid 0,23 W/(cm · K), von Polypropylen (Homopolymer) 0,22 W/(cm · K) und von Polyethylenterephthalat 0,24 W/(cm · K).

Ist/sind die innere(n) formstabile(n) Wand/Wände aus einem Material mit einer Wärmeleitfähigkeit größer 2 W/(cm · K), kann es bevorzugt sein, dass die im Hohlraum befindliche Seite der innere(n) formstabile(n) Wand/Wände zumindest teilweise mit einem Material mit einer Wärmeleitfähigkeit von ≤ 2 W/(cm · K) beschichtet ist.

Die äußere(n) Wand/Wände kann/können auch aus einem der genannten thermoplastischen Polymere und somit auch formstabil sein. Alternativ kann/können die äußere(n) Wand/Wände eine unidirektionalen Membran umfassen. Als unidirektionale Membran eignet sich besonders die Membran Sympatex©, die für Wasserdampf, aber nicht für flüssiges Wasser durchlässig ist.

Die Herstellung der inneren formstabilen Wände und/oder der äußeren formstabilen Wand/Wände des Formkörpers erfolgt beispielsweise im Spritzgussverfahren. Es ist auch möglich, biozid wirkende Metalle und/oder Metallionen in das thermoplastische Polymermaterial einzuarbeiten.

Ist der Formkörper im Wesentlichen kugelförmig, so ist es bevorzugt, dass die innere Wand des Formkörpers einstückig ausgebildet ist. Ist die äußere Wand auch aus einem thermoplastischen Polymer, so ist es bevorzugt, dass die äußere Wand zweistückig, beispielsweise aus zwei miteinander lösbar oder nicht lösbar verrasteten Halbschalen, gebildet ist. Umfasst die äußere Wand eine unidirektionale Membran so kann die äußere Wand aus zwei oder mehr Einzelteilen bestehen, die miteinander zu einer äußeren Wand verklebt oder vernäht werden.

Alternativ kann die innere Wand eines im Wesentlichen kugelförmigen Formkörpers aus einem polymeren Material gebildet sein, welches sich im Betrieb des Wäschetrockners ausdehnt. Vorzugsweise ist in dieser Ausführungsform der Erfindung auch die äußere Wand aus diesem polymeren Material gebildet.

Ist die innere Wand des Formkörpers aus einem formstabilen Material gebildet, kann sich alternativ im Hohlraum des Hohlkörpers auch ein Ballon aus einem polymeren Material, welches sich im Betrieb des Wäschetrockners ausdehnt, befinden.

Erfindungsgemäß weist der Formkörper eine Öffnung auf, durch die feuchte warme Luft aus der Trocknertrommel in den Hohlraum des Formkörpers gelangt. Dies gilt insbesondere für die Ausführungsformen, bei denen der Hohlraum nicht vollständig durch ein Material, beispielsweise ein Material mit einer Wärmeleitfähigkeit ≤ 2 W/(cm · K), ausgefüllt ist. Befindet sich im Inneren des Hohlraums ein Ballon aus einem polymeren Material, welches sich im Betrieb des Wäschetrockners ausdehnt, ist es bevorzugt, dass die Öffnung des Ballons an die Öffnung in dem Formkörper anschließt und die feuchte, warme Luft aus der Trocknertrommel nach Durchtritt durch die Öffnung des Formkörpers in das Innere des Ballons gelangt.

Die Öffnung des Formkörpers kann verschließbar sein. In dieser Ausführungsform ist der Verschluss vorzugsweise ein Bimetallstreifen. Bei einem erfindungsgemäß einsetzbaren Bimetallstreifen sind die Metalle derart verbunden und an der Öffnung des Formkörpers angebracht, dass sie bei Betrieb des Wäschetrockners und der daraus resultierenden Temperaturänderung sich derart unterschiedlich ausdehnen, dass die Öffnung des Formkörpers verschlossen wird. Bei Beendigung des Trockenvorgangs und/oder Abkühlung kehrt der Bimetallstreifen wieder in seine ursprüngliche Form zurück.

Gemäß der Erfindung ist die Öffnung derart gestaltet, dass Wasserdampf leichter in den Hohlraum eintritt als heraustritt und so dazu beiträgt, dass in den Formkörper eintretender Wasserdampf im Hohlraum kondensiert wird. Dies kann beispielsweise dadurch erreicht werden, dass die Öffnung eine Trichter-mäßige Form aufweist und der Durchmesser der Öffnung im Bereich der äußeren Wand größer ist, als der Durchmesser der Öffnung im Bereich der inneren Wand.

Es kann auch bevorzugt sein, dass der Formkörper mehr als eine Öffnung enthält.

Je nach Ausführungsform ist es bevorzugt, dass die innere(n) Wand/Wände des Formkörpers wasserdurchlässige Öffnung aufweisen, die das kondensierte Wasser in Richtung des superabsorbierenden Materials leiten, von dem es irreversibel absorbiert und so dem Trockenprozess entzogen wird. Befindet sich im Inneren des Hohlraums ein Ballon aus einem polymren Material, welches sich bei Betrieb des Trockners ausdehnt, so ist es bevorzugt, dass auch der Ballon wasserdurchlässige Öffnung aufweist und das im Inneren des Ballon kondensierte Wasser in den Hohlraum und von dort über die wasserdurchlässigen Öffnungen in der/den inneren Wand/Wänden zu dem superabsorbierenden Material gelangt.

Das superabsorbierende Material ist vorzugsweise ausgewählt aus der Gruppe umfassend vernetzte Polyacrylsäuren, Copolymere von Acrylsäure, Copolymere von Acrylamid, Pfropfpolymerisate von Stärke, vernetzte Stärken, Zellulosederivate und Mischungen daraus.

Das superabsorbierende Material liegt bevorzugt in Granulatform vor. Der Durchmesser einer Granalie ist dabei größer als der Durchmesser der Öffnung(en) des Hohlkörpers und auch größer als der Durchmesser der wasserdurchlässigen Öffnungen in der/den inneren Wand/Wänden.

Es kann ferner bevorzugt sein, dass die äußere Wand eine verschließbare Öffnung zum Befüllen und Entleeren des weiteren Hohlraums zwischen innerer Wand und äußerer Wand mit dem superabsorbierenden Material aufweist. Die verschließbare Öffnung ist beispielsweise ein Schraubdeckel, ein Stopfen, ein Schieber oder eine arretierbare Klappe. Es kann auch bevorzugt sein, dass sich zwischen der/den inneren Wand/Wänden und der/den äußeren Wand/Wänden ein oder mehr Abstandshalter, beispielsweise in Form von Querstreben, aus einem der oben genannten, thermoplastischen Polymeren befinden.

Der äußere Durchmesser des Formkörpers beträgt vorzugsweise zwischen 5 cm und 20 cm, insbesondere bevorzugt um 8 cm.

## Patentansprüche

1. Trocknungsvorrichtung zur Anwendung in einem Wäschetrockner, umfassend einen Formkörper, der einen durch eine innere Wand oder mehrere innere Wände gebildeten Hohlraum und eine äußere Wand oder mehrere äußere Wände aufweist, wobei sich zwischen der/den inneren Wand/Wände und der/den äußeren Wand/Wände ein superabsorbierendes Material befindet und wenigstens eine Wand für Wasser und/oder Wasserdampf durchlässig ist, **dadurch gekennzeichnet, dass** der Formkörper eine Öffnung aufweist, die derart gestaltet ist, dass sie den Austritt von Wasserdampf aus dem Formkörper erschwert.

2. Trocknungsvorrichtung zur Anwendung in einem Wäschetrockner nach Anspruch 1, **dadurch gekennzeichnet, dass** das superabsorbierende Material ausgewählt ist aus der Gruppe der vernetzten Polyacrylsäuren, Copolymeren von Acrylsäure, Copolymeren von Acrylamid, Pfropfpolymerisaten von Stärke, vernetzten Stärken, Zellulosederivate und Mischungen daraus.

3. Trocknungsvorrichtung zur Anwendung in einem Wäschetrockner nach Anspruch 1 oder Anspruch 2, **dadurch gekennzeichnet, dass** die Trocknungsvorrichtung im Wesentlichen kügelförmig ist.

4. Trocknungsvorrichtung zur Anwendung in einem Wäschetrockner nach einem der Ansprüche 1 bis 3, **dadurch gekennzeichnet, dass** in den Formkörper eintretender Wasserdampf im Hohlraum kondensiert wird.

5. Trocknungsvorrichtung zur Anwendung in einem Wäschetrockner einem der Ansprüche 1 bis 4, **dadurch gekennzeichnet, dass** sich im Inneren des Hohlraums des Formkörpers ein Material mit einer Wärmeleitfähigkeit ≤ 2 W/(cm · K), bestimmt nach DIN 52 612, befindet.

6. Trocknungsvorrichtung zur Anwendung in einem Wäschetrockner nach einem der Ansprüche 1 bis 5, **dadurch gekennzeichnet, dass** die im Hohlraum befindliche(n) Seite(n) der inneren Wand/Wände des Hohlraums aus ein Material mit einer Wärmeleitfähigkeit ≤ 2 W/(cm · K), bestimmt nach DIN 52 612, gebildet ist/sind.

7. Trocknungsvorrichtung zur Anwendung in einem Wäschetrockner nach einem der Ansprüche 1 bis 5, **dadurch gekennzeichnet, dass** die im Hohlraum befindliche(n) Seite(n) der inneren Wand/Wände zumindest teilweise mit einem Material mit einer Wärmeleitfähigkeit ≤ 5 W/(cm · K), bestimmt nach DIN 52 612, beschichtet ist/sind.

8. Trocknungsvorrichtung zur Anwendung in einem Wäschetrockner nach einem der Ansprüche 1 bis 4, **dadurch gekennzeichnet, dass** der Hohlraum des Formkörpers vollständig mit einem Material mit einer Wärmeleitfähigkeit ≤ 2 W/(cm · K), bestimmt nach DIN 52 612, ausgefüllt ist.

9. Trocknungsvorrichtung zur Anwendung in einem Wäschetrockner nach einem der Ansprüche 1 bis 4 und 8, **dadurch gekennzeichnet, dass** die äußere(n) Wand/Wände des Formkörpers durch eine unidirektionale Membran gebildet ist/sind, die Wasserdampf in den Formkörper eintreten, aber nicht heraus lässt.

10. Trocknungsvorrichtung zur Anwendung in einem Wäschetrockner nach einem der Ansprüche 1 bis 4, **dadurch gekennzeichnet, dass** die innere(n) Wand/Wände des Formkörpers aus einem polymeren Material sind, welches sich im Betrieb des Wäschetrockners ausdehnt.

11. Trocknungsvorrichtung zur Anwendung in einem Wäschetrockner nach einem der Ansprüche 1 bis 7, **dadurch gekennzeichnet, dass** sich im Hohlraum des Formkörpers ein polymeres Material in Form eines Ballons befindet, welches sich im Betrieb des Wäschetrockners ausdehnt.

12. Trocknungsvorrichtung zur Anwendung in einem Wäschetrockner nach einem der Ansprüche 1 bis 11, **dadurch gekennzeichnet, dass** die innere(n) Wand/Wände des Formkörpers wasserdurchlässige Öffnungen aufweisen.

13. Trocknungsvorrichtung zur Anwendung in einem Wäschetrockner nach Anspruch 1, **dadurch gekennzeichnet, dass** die Öffnung während des Betriebs des Wäschetrockners durch ein Bimetall verschlossen ist.

14. Verwendung einer Trocknungsvorrichtung, umfassend einen Formkörper, der einen durch eine innere Wand oder mehrere innere Wände gebildeten Hohlraum und eine äußere Wand oder mehrere äußere Wände aufweist, wobei sich zwischen der/den inneren Wand/Wände und der/den äußeren Wand/Wände ein superabsorbierendes Material befindet und wenigstens eine Wand für Wasser und/oder Wasserdampf durchlässig ist, **dadurch gekennzeichnet, dass** der Formkörper eine Öffnung aufweist, die derart gestaltet ist, dass sie den Austritt von Wasserdampf aus dem Formkörper erschwert, in einem Wäschetrockner zur Verringerung der Trockenzeit.

## Claims

1. A drying device for use in a clothes dryer, comprising a molded part, which has a hollow chamber formed by one or more inside walls and one or more outside walls, such that a superabsorbent material is provided between the inside wall(s) and the outside wall(s), and at least one wall is permeable for water and/or water vapor, **characterized in that** the molded part has an opening which is designed so that it makes it difficult for water vapor to escape from the molded part.

2. The drying device for use in a clothes dryer according to claim 1, wherein the superabsorbent material is selected from the group of crosslinked polyacrylic acids, copolymers of acrylic acid, copolymers of acrylamide, graft polymers of starch, crosslinked starches, cellulose derivatives and mixtures thereof.

3. The drying device for use in a clothes dryer according to claim 1 or claim 2, wherein the drying device is essentially spherical.

4. The drying device for use in a clothes dryer according to any one of claims 1 to 3, wherein water vapor entering the molded part is condensed in the hollow chamber.

5. The drying device for use in a clothes dryer according to any one of claims 1 to 4, wherein a material having a thermal conductivity of ≤2 W/(cm•K), determined according to DIN 52 612, is situated in the interior of the hollow chamber of the molded part.

6. The drying device for use in a clothes dryer according to any one of claims 1 to 5, wherein the side(s) of the inside wall(s) of the hollow chamber which are in the hollow chamber are made of a material having a thermal conductivity of ≤2 W/(cm • K), determined according to DIN 52 612.

7. The drying device for use in a clothes dryer according to any one of claims 1 to 5, wherein the side(s) of the inside wall(s) in the hollow chamber is (are) at least partially coated with a material having a thermal conductivity of ≤5 W/(cm • K), determined according to DIN 52 612.

8. The drying device for use in a clothes dryer according to any one of claims 1 to 4, wherein the hollow chamber of the molded part is filled completely with a material having a thermal conductivity of ≤2 W/(cm • K), determined according to DIN 52 612.

9. The drying device for use in a clothes dryer according to any one of claims 1 to 4 and 8, wherein the outer wall(s) of the molded part is (are) formed by a unidirectional membrane which allows water vapor to enter the molded part but does not allow it to leave.

10. The drying device for use in a clothes dryer according to any one of claims 1 to 4, wherein the inner wall(s) of the molded part is (are) made of a polymer material which expands during operation of the clothes dryer.

11. The drying device for use in a clothes dryer according to any one of claims 1 to 7, wherein a polymer material in the form of a balloon which expands during operation of the clothes dryer is in the hollow chamber of the molded part.

12. The drying device for use in a clothes dryer according to any one of claims 1 to 11, wherein the inner wall(s) of the molded part has/have water-permeable openings.

13. The drying device for use in a clothes dryer according to claim 1, wherein opening is sealed by a bimetal during operation of the clothes dryer.

14. Use of a drying device comprising a molded part, which has a hollow chamber formed by one or more inner walls and one or more outer walls, such that a superabsorbent material is provided between the inner wall(s) and the outer wall(s) and at least one wall is permeable for water and/or water vapor, **characterized in that** the molded part has an opening which is designed so that it makes it difficult for water vapor to escape from the molded part, in a clothes dryer for reducing the drying time.

## Revendications

1. Dispositif de séchage destiné à être utilisé dans un sèche-linge, comprenant un corps moulé qui présente un espace creux formé par une paroi intérieure ou plusieurs parois intérieures et une paroi extérieure ou plusieurs parois extérieures, dans lequel entre la/les paroi(s) intérieure(s) et la/les paroi(s) extérieure(s) se trouve une matière superabsorbante et au moins une paroi est perméable à l'eau et/ou à la vapeur d'eau, **caractérisé en ce que** le corps moulé présente une ouverture qui est configurée de sorte qu'elle complique la sortie de la vapeur d'eau hors du corps moulé.

2. Dispositif de séchage destiné à être utilisé dans un sèche-linge selon la revendication 1, **caractérisé en ce que** la matière superabsorbante est sélectionnée dans le groupe des acides polyacryliques réticulés, des copolymères d'acide acrylique, des copolymères d'acrylamide, des polymères greffés d'amidon, des amidons réticulés, des dérivés de cellulose et des mélanges de ceux-ci.

3. Dispositif de séchage destiné à être utilisé dans un sèche-linge selon la revendication 1 ou la revendication 2, **caractérisé en ce que** le dispositif de séchage est pour l'essentiel de forme sphérique.

4. Dispositif de séchage destiné à être utilisé dans un sèche-linge selon l'une des revendications 1 à 3, **caractérisé en ce que** de la vapeur d'eau entrant dans le corps moulé est condensée dans l'espace creux.

5. Dispositif de séchage destiné à être utilisé dans un sèche-linge selon l'une des revendications 1 à 4, **caractérisé en ce qu'**à l'intérieur de l'espace creux du corps moulé se trouve une matière ayant une conductivité thermique 2 W/(cm · K), déterminée d'après la norme DIN 52 612.

6. Dispositif de séchage destiné à être utilisé dans un sèche-linge selon l'une des revendications 1 à 5, **caractérisé en ce que** le(s) côté(s) de la/des paroi(s) intérieure(s) de l'espace creux se trouvant dans l'espace creux est/sont formé(s) à partir d'une matière ayant une conductivité thermique ≤ 2 W/(cm · K), déterminée d'après la norme DIN 52 612.

7. Dispositif de séchage destiné à être utilisé dans un sèche-linge selon l'une des revendications 1 à 5, **caractérisé en ce que** le(s) côté(s) de la/des paroi(s) intérieure(s) se trouvant dans l'espace creux est/sont recouvert(s) au moins partiellement d'une matière ayant une conductivité thermique ≤ 5 W/(cm · K), déterminée d'après la norme DIN 52 612.

8. Dispositif de séchage destiné à être utilisé dans un sèche-linge selon l'une des revendications 1 à 4, **caractérisé en ce que** l'espace creux du corps moulé est entièrement rempli d'une matière ayant une conductivité thermique ≤ 2 W/(cm · K), déterminée d'après la norme DIN 52 612.

9. Dispositif de séchage destiné à être utilisé dans un sèche-linge selon l'une des revendications 1 à 4 et 8, **caractérisé en ce que** la/les paroi(s) extérieure(s) du corps moulé est/sont formée(s) par une membrane unidirectionnelle qui laisse entrer de la vapeur d'eau dans le corps moulé mais ne la laisse pas ressortir.

10. Dispositif de séchage destiné à être utilisé dans un sèche-linge selon l'une des revendications 1 à 4, **caractérisé en ce que** la/les paroi(s) intérieure(s) du corps moulé est/sont constituées d'une matière polymère qui se dilate lorsque le sèche-linge est en service.

11. Dispositif de séchage destiné à être utilisé dans un sèche-linge selon l'une des revendications 1 à 7, **caractérisé en ce que** dans l'espace creux du corps moulé se trouve une matière polymère en forme de ballon qui se dilate lorsque le sèche-linge est en service.

12. Dispositif de séchage destiné à être utilisé dans un sèche-linge selon l'une des revendications 1 à 11, **caractérisé en ce que** la/les paroi(s) intérieure(s) du corps moulé présente(nt) des ouvertures perméables à l'eau.

13. Dispositif de séchage destiné à être utilisé dans un sèche-linge selon la revendication 1, **caractérisé en ce que** l'ouverture est fermée par une bande bimétallique pendant que le sèche-linge est en service.

14. Utilisation d'un dispositif de séchage, comprenant un corps moulé, qui présente un espace creux formé par une paroi intérieure ou plusieurs parois intérieures et une paroi extérieure ou plusieurs parois extérieures, dans lequel entre la/les paroi(s) intérieure(s) et la/les paroi(s) extérieure(s) se trouve une matière superabsorbante et au moins une paroi est perméable à l'eau et/ou à la vapeur d'eau, **caractérisée en ce que** le corps moulé présente une ouverture qui est configurée de telle sorte qu'elle complique la sortie de la vapeur d'eau hors du corps moulé, dans un sèche-linge pour réduire le temps de séchage.
